# EUROPÄISCHE PATENTSCHRIFT

(11) **EP 0 632 823 B1**
(45) Veröffentlichungstag und Bekanntmachung des Hinweises auf die Patenterteilung: **14.05.1997**
(21) Anmeldenummer: 93906555.3
(22) Anmeldetag: 18.03.1993
(51) Int. Cl.: C11D 3/37

(54) **FLÜSSIGE REINIGUNGSMITTEL FÜR HARTE OBERFLÄCHEN**
LIQUID PRODUCTS FOR CLEANING HARD SURFACES
PRODUITS LIQUIDES DE NETTOYAGE DE SURFACES DURES

(30) Priorität: 27.03.1992 DE 4209023
(43) Veröffentlichungstag der Anmeldung: 11.01.1995
(73) Patentinhaber: Henkel Kommanditgesellschaft auf Aktien, 40191 Düsseldorf (DE)
(72) Erfinder: OUZOUNIS, Dimitrios, D-4150 Krefeld (DE); EICKEN, Ulrich, D-4052 Korschenbroich (DE); KIEWERT, Eva, D-4000 Düsseldorf 13 (DE); FISCHER, Herbert, D-4000 Düsseldorf 1 (DE)
(86) Internationale Anmeldenummer: EP9300658
(87) Internationale Veröffentlichungsnummer: WO9320173

(56) Entgegenhaltungen:
- EP-A- 0 009 193
- EP-A- 0 089 213
- EP-A- 0 184 785
- EP-A- 0 215 451
- EP-A- 0 245 987
- DE-A- 1 924 332
- DE-A- 3 813 651
- CHEMICAL ABSTRACTS, vol. 97, no. 8, August 1982, Columbus, Ohio, US; abstract no. 57531, Seite 93 ;

## Beschreibung

Moderne Fertigbauweisen, pflegeleichte Küchen-, Badezimmer- und Kellereinrichtungen, kunststoffurnierte Möbel, die zunehmende Ausstattung der Haushalte mit Tiefkühltruhen, Kühlschränken, Wasch- und Geschirrspülmaschinen, d.h. Geräten mit emaillierten oder kunststoffbeschichteten großflächen Metallwänden sorgen weiterhin für die Nachfrage nach flüssigen Allzweckreinigungsmitteln für die Anwendung im Haushalt. Aber auch in Gewerbetrieben hält die Bedeutung der Anwendung derartiger Mittel an. Dabei wird unverändert eine möglichst einfache und problemlose Anwendbarkeit gefordert. Meist werden die Mittel als vorzugsweise wäßrige Konzentrate in den Handel gebracht. Sie lassen sich verdünnt oder unverdünnt auf ein feuchtes saugfähiges Tuch beliebiger Beschaffenheit oder einen Schwamm aufbringen, mit dem dann die harten Oberflächen aus Metall, lackiertem Holz, Kunststoff, keramischen Erzeugnissen wie Porzellan, Fliesen, Kacheln und dergleichen abgewischt und dadurch Staub, Fettschmutz und Flecken entfernt werden. Dabei wird gewünscht, daß diese Oberflächenbehandlung keine Reinigungsmittelflecken und -streifen zurückläßt und keine Nachbehandlung mit einem mit klarem Wasser getränkten, feuchten Tuch erfordert.

Vom Markt her und aus der Literatur sind bereits zahlreiche derartige Reinigungsmittel bekannt, Darüber hinaus ist auch aus der Patentliteratur bekannt, diesen Reinigungsmitteln zur Verstärkung ihrer Reinigungskraft verschiedene Polymere zuzusetzen.

So sind aus der AT-PS 2 78 216 flüssige Reinigungsmittel bekannt, die wasserlösliche hochmolekulare Substanzen als Schmutzträger enthalten können. Als Beispiele werden u.a. wasserlösliche Salze der Polyacrylsäure genannt.

In den deutschen Patentanmeldungen 28 40 463 und 28 40 464 wird der Einsatz hochmolekularer Polyethylenglykole und in der deutschen Patentanmeldung 29 13 049 der Einsatz von u.a. Polyvinylalkoholen, Polyvinylpyrrolidonen und Polyacrylamiden als Reinigungsverstärkerzusätze beschrieben.

Nach der britischen Patentschrift 1 073 947 verbessern u.a. Polyacrylamide das Schmutztragevermögen von flüssigen Reinigungsmitteln für harte und schwer zugängliche Oberflächen.

In der deutschen Patentanmeldung 22 20 540 werden Polymere aus monovinylaromatischen Monomeren mit ungesättigten Dicarbonsäuren und in der europäischen Patentanmeldung 66 342 dieselbe Verbindungsklasse, jedoch in teilveresterter Form, zur Verbesserung des visuellen Rückstandbildes der gereinigten Oberflächen bzw. zur Vermeidung des Beschlagens von Glas durch Wasserdampf beschrieben.

Aus der britischen Patentanmeldung 2 104 091 sind flüssige Reinigungsmittel bekannt, die zusammen mit üblichen anionischen, nichtionischen, kationischen oder amphoteren Tensiden einen Zusatz an einer amphoteren Polymerverbindung, hergestellt durch Polymerisieren eines kationischen Vinylmonomeren mit einem anionischen Vinylmonomeren, enthalten. Dieser Zusatz, der gegenüber dem Tensid in untergeordneten Mengenanteilen eingesetzt wird, soll eine Verbesserung der Waschkraft bewirken.

Aus der DE 37 20 262 sind schließlich flüssige Reinigungsmittel für harte Oberflächen bekannt, die ein reinigungsverstärkendes Gemisch aus Polyacrylamiden und hochpolyethoxylierten ein- oder mehrwertigen Alkanolen mit 12 bis 22 Kohlenstoffatomen im Molekül enthalten.

Diese teilweise schon lange bekannten Polymeren haben überwiegend keine nennenswerte Bedeutung als Zusätze zu den in großen Mengen verwendeten Haushaltsreinigern erlangt. Einige Nachteile dieser bekannten Polymeren sind z.B. unzureichende Löslichkeit im Reinigungsmittel, zu starke Verdickungswirkung oder Rückstands-, d.h. Schlieren- oder Filmbildung bei der Anwendung der Mittel, wenn diese die Polymeren in den Mengen enthalten, die zu einer Reinigungsverstärkung notwendig ist. Aber auch eine aufwendige Herstellungsweise oder mangelnde Lagerstabilität schränkten die problemlose Anwendbarkeit der bekannten Polymeren zum Teil ein.

Aus der deutschen Patentanmeldung DE 19 24 332 der Anmelderin sind flüssige oder pastenförmige lagerstabile Backofen- und Grillreiniger bekannt, die 4 bis 20 Gew.-% Alkali, 1 bis 15 Gew.-% Polymer, 2 bis 18 Gew.-% eines Glykols und weiterhin Tenside und Lösungsvermittler enthalten. Die hier eingesetzten Polymere sollen die Viskosität der Zubereitung erhöhen. Von einer reinigungsverstärkenden Wirkung besonders hochmolekularer Produkte in kleiner Menge ist dieser Anmeldung jedoch nichts zu entnehmen. Aus der europäischen Patentanmeldung 245 987 sind stabile Klarspülmittelformulierungen bekannt die 0,5 bis 20 Gew.-% eines (Meth)acrylatcopolymers mit einem Molekulargewicht von 1 000 bis 50 000 beschreiben. Weiterhin sind dort auch 0,3 bis 5 Gew.-% eines höhermolekularen Copolymeres mit einem Molekulargewicht von 500 000 beschrieben. Auch dieser Anmeldung kann der Fachmann nichts entnehmen, was auf die besondere Wirkung extrem hochmolekularer Copolymerer aus wasserlöslichen Monomeren wie Acryl- oder Methacrylsäure und wasserunlöslichen Monomeren wie deren Ester zur Verstärkung der Reinigungswirkung hindeutet.

Überraschenderweise wurde nun gefunden, daß man zu einer völlig unerwarteten Steigerung der Reinigungsleistung flüssiger Reinigungsmittel für harte Oberflächen kommt, wenn man mit den oder anstelle der bekannten Zusätze an schmutztragenden Verbindungen wesentlich geringere Mengen an anionischen Co-Polymeren aus Ethylacrylat, Methacrylsäure und/oder Acrylsäure zusetzt. Da das hohe Molekulargewicht solcher Co-Polymeren manchmal schwierig zu bestimmen ist, empfiehlt sich zu deren Charakterisierung die Angabe ihrer Grenzviskosität [η], bestimmt in Tetrahydrofuran (THF) bei 20 °C. Zwischen der Grenzviskosität und dem Molekulargewicht besteht die Beziehung [η] = k·M^{α}; k und α sind Konstanten; wenn sie für die jeweiligen Co-Monomeren der Zusammensetzung bekannt sind, kann das Molekulargewicht numerisch bestimmt werden (vgl. B. Vollmert Zitat im Versuchsteil).

Die vorliegende Erfindung betrifft daher ein flüssiges Reinigungsmittel für harte Oberflächen auf Basis vorzugsweise wäßriger Lösungen von Tensiden, Reinigungsverstärkern, gegebenenfalls Gerüstsubstanzen, wasserlöslichen Lösungsmitteln oder Lösungsvermittlern sowie sonstigen üblichen Bestandteilen derartiger Mittel, dadurch gekennzeichnet, daß es als Reinigungsverstärker 0,001 bis 0,2 Gew.-%. Co-Polymere aus 80 bis 20, vorzugsweise 60 bis 40 Gew.-% Estern der Acryl- und/oder Methacrylsäure mit 1 bis 4, insbesondere 1 bis 2 Kohlenstoffatomen im Alkoholrest und b) 20 bis 80, vorzugsweise 40 bis 60 Gew.-% Acryl- und/oder Methacrylsäure mit einer Grenzviskosität [n] ≥ 400 ml g⁻¹, bestimmt in THF bei 20 °C, enthält und daß weiterhin das Verhältnis der Gesamttensidmenge zu den Polymeren mindestens 10 : 1 beträgt.

Die genannten anionischen Co-Polymeren werden in bekannter Weise durch Emulsionspolymerisation hergestellt, wie beispielsweise in US 4 795 772 oder EP 184 785 beschrieben. Besonders geeignet sind Copolymere aus a) etwa 80 bis 20, vorzugsweise etwa 60 bis 40 Gew.-% Estern der Acryl-und/-oder Methacrylsäure mit 1 bis 4, insbesondere 1 bis 2 Kohlenstoffatomen im

Alkoholrest und etwa 20 bis 80, vorzugsweise etwa 40 bis 60 Gew.-%, b) Acryl- und/oder methacrylsäure mit einer Grenzviskosität [η] ≥ 400 ml·g⁻¹, bestimmt in THF bei 20 °C. Sie sind praktisch nicht vernetzt. Insbesondere kommen Co-Polymerisate aus 55 Gew.-% Ethylacrylat, 35 Gew.-% Methacrylsäure und 10 Gew.-% Acrylsäure und einer Grenzviskosität [η] ≥ 400 ml·g⁻¹, bestimmt in THF bei 20 °C, in Betracht.

Die Co-Polymerisate können auch noch in untergeordneten Mengen von bis zu etwa 5 Gew.-% andere radikalisch polymerisierbare Vinylmonomere wie z.B. Styrol, Vinylacetat, Acrylamid, Methacrylamid oder substituierte Methacrylamide oder (Meth)acrylate wie Ethylhexylacrylat enthalten. Die Co-Polymerisate sind saure Dispersionen und können zweckmäßig in dieser Form eingesetzt werden. Bei der Einarbeitung in die Reinigungsmittel, die im allgemeinen einen neutralen bis leicht alkalischen pH-Wert aufweisen, tritt eine teilweise oder vollständige Neutralisation und Lösung der Co-Polymeren ein, so daß sie nicht mehr in Dispersionsform vorliegen.

Wegen der geringen Menge an den erfindungsgemäß verwendeten Polymeren beträgt das Gewichtsverhältnis der Gesamttensidmenge zu dem Polymeren mindestens etwa 10 : 1, insbesondere mindestens etwa 20 : 1.

Co-Polymere aus den auch erfindungsgemäß verwendeten Monomeren sind schon in der DE 31 29 262 beschrieben. Ihr Säureanteil ist jedoch erheblich geringer und die Co-Polymeren werden dort zum flächigen und langwirksamen Beschichten von Kunststoffen verwendet.

Ähnliche Co-Polymerisate, die durch mehrwertige Kationen vernetzt wurden, sind als Beschichtungs- und Konservierungsmittel für Metalloberflächen verwendet worden (vergleiche US 2 754 280, US 2 795 564, EP 14 035, DE 30 24 727 und DE 34 34 668). Wiederum ähnliche Co-Polymerisate sind als Verdickungsmittel für wäßrige Flüssigphasen oder als Flockungsmittel bekannt (DE 38 13 651 und DE 31 30 992). Daraus ließ sich nicht ableiten, daß die erfindungsgemäß eingesetzten Co-Polymerisate weder verdicken noch als Flockungsmittel wirken, sondern zur Reinigungsverstärkung beitragen.

Ein weiterer Zusatz an hochpolymeren Polyethylenoxiden mit $\overline{\text{MG}}$ ≥ 600 000 kann vorteilhaft sein.

Es können praktisch in Mengen von etwa 0,05 bis 40, vorzugsweise 5 bis 30 Gew.-% alle üblichen Tenside und Gemische von Tensiden eingesetzt werden, die im Molekül wenigstens einen hydrophoben organischen Rest und einen wasserlöslich machenden anionischen, nichtionischen oder kationischen Rest enthalten. Bei dem hydrophoben Rest handelt es sich meist um einen aliphatischen Kohlenwasserstoffrest mit 8 - 26, vorzugsweise 8 - 22 und insbesondere 8 - 18 C-Atomen oder um einen alkylaromatischen Rest mit 6 - 18, vorzugsweise 8 - 16 aliphatischen C-Atomen. Bei den Tensidgemischen wäre die bekannte Unverträglichkeit der meisten anionischen und kationischen Tenside miteinander zu beachten.

Bevorzugt verwendet man in Mengen von etwa 5 - 30 Gew.-% Tenside aus der Gruppe der anionischen Tenside, einschließlich der Seifen, und der nichtionischen Tenside und deren Gemische. Besonders bevorzugt sind Tensidkombinationen aus anionischen Tensiden aus der Gruppe der Sulfonat- und Sulfattenside und den nichtionischen Tensiden vom Typ der ethoxylierten Alkanole, Alkenole und Alkylphenole. Als weitere Komponente kann eine Seife enthalten sein.

Als anionische Tenside sind z.B. Seifen aus natürlichen oder synthetischen, vorzugsweise gesättigten Fettsäuren, gegebenenfalls auch aus Harz-oder Naphthensäuren brauchbar. Geeignete synthetische anionische Tenside sind solche vom Typ der Sulfonate, Sulfate und der synthetischen Carboxylate.

Als Tenside vom Sulfonattyp kommen Alkylbenzolsulfonate (C₉₋₁₅-Alkyl), Gemische aus Alken- und Hydroxyalkansulfonaten sowie Disulfonaten, wie man sie beispielsweise aus Monoolefinen mit end- oder innenständiger Doppelbindung durch Sulfonieren mit gasförmigem Schwefeltrioxid und anschließende alkalische oder saure Hydrolyse der Sulfonierungsgruppe erhält, in Betracht. Weiter eignen sich Alkansulfonate, die aus Alkanen durch Sulfochlorierung oder Sulfoxydation und anschließende Hydrolyse bzw. Neutralisation bzw. durch Bisulfitaddition an Olefine erhältlich sind.

Weitere brauchbare Tenside vom Sulfonattyp sind die Ester von α-Sulfofettsäuren, z.B. die α-Sulfonsäuren aus hydrierten Methyl- oder Ethylestern der Cocos-, Palmkern- oder Talgfettsäure.

Geeignete Tenside vom Sulfattyp sind die Schwefelsäuremonoester primärer Alkohole (z.B. aus Cocosfettalkoholen, Talgfettalkoholen oder Oleylalkohol) und diejenigen sekundärer Alkohole. Weiterhin eignen sich sulfatierte Fettsäurealkanolamide, Fettsäuremonoglyceride oder Umsetzungsprodukte von 1 - 4 Mol Ethylenoxid mit primären oder sekundären Fettalkoholen oder Alkylphenolen. Weitere geeignete anionische Tenside sind die Fettsäureester bzw. -amide von Hydroxy- oder Amino-carbonsäuren bzw. -sulfonsäuren, wie z.B. die Fettsäuresarcoside, -glycolate, -lactate, -tauride oder -isethionate.

Die anionischen Tenside können in Form ihrer Alkali- Erdalkali- und Ammoniumsalze sowie als lösliche Salze organischer Basen, wie Mono- Di- oder Triethanolamin vorliegen. Die Natriumsalze werden meist aus Kostengründen bevorzugt.

Als nichtionische Tenside sind Anlagerungsprodukte von 2 - 40, vorzugsweise 2 - 20 Mol Ethylenoxid oder Ethylenoxid und Propylenoxid an 1 Mol Fettalkohol, Alkandiol, Alkylphenol, Fettsäure, Fettamin, Fettsäureamid oder Alkansulfonamid verwendbar. Besonders wichtig sind die Anlagerungsprodukte von 3 - 16 Mol Ethylenoxid oder Ethylen- und Propylenoxid an Cocos- oder Talgfettalkohole, an Oleylalkohol oder an sekundäre Alkohole mit 8 - 18 sowie an Mono- oder Dialkylphenole mit 6 - 14 C-Atomen in den Alkylresten. Neben diesen wasserlöslichen Nonionics sind aber auch nicht bzw. nicht vollständig wasserlösliche Polyglycolether mit 1 -4 Ethylenglycoletherresten im Molekül von Interesse, insbesondere, wenn sie zusammen mit wasserlöslichen nichtionischen oder anionischen Tensiden eingesetzt werden. Auch Alkylglycoside sind eine Klasse erfindungsgemäß verwendbarer nichtionischer Tenside.

Weiterhin sind als nichtionische Tenside die wasserlöslichen 20 - 250 Ethylenglycolethergruppen und 10 - 100 Propylenglycolethergruppen enthaltenden Anlagerungsprodukte von Ethylenoxid an Polypropylenoxid, Alkylendiaminpoly-propylenglycol und Alkylpolypropylenglycole mit 1 - 10 C-Atomen in der Alkylkette brauchbar, in denen die Polypropylenglycolkette als hydrophober Rest fungiert. Auch nichtionische Tenside vom Typ der Aminoxide sind verwendbar. Typische Vertreter sind beispielsweise die Verbindungen N-Dodecyl-N,N-dimethylaminoxid, N-Tetradecyl-N,N-dihydroxyethylaminoxid, N-Hexadecyl-N,N-bis-(2,3-dihydroxypropyl)-aminoxid.

Für die erfindungsgemäßen flüssigen Reinigungsmittel werden als Gerüstsubstanzen bis zu etwa 10, vorzugsweise etwa 1 bis 6 Gew.-% in ihrer Gesamtheit alkalisch reagierende anorganische oder organische Verbindungen, insbesondere anorganische oder organische Komplexbildner verwendet, die bevorzugt in Form ihrer Alkali- oder Aminsalze, insbesondere der Kaliumsalze vorliegen. Zu den Gerüstsubstanzen zählen hier auch die Alkalihydroxide. Als anorganische komplexbildende Gerüstsubstanzen eignen sich besonders die alkalisch reagierenden Polyphosphate, insbesondere die Tripolyphosphate sowie die Pyro- und Orthophosphate. Sie können ganz oder teilweise durch organische Komplexbildner ersetzt werden. Weitere erfindungsgemäß brauchbare anorganische Gerüstsubstanzen sind beispielsweise Bicarbonate, Carbonate, Borate und Silikate der Alkalien.

Zu den organischen Komplexbildnern vom Typ der Aminopolycarbonsäuren gehören unter anderem die Nitrilotriessigsäure, Ethylendiamintetraessigsäure, N-Hydroxethyl-ethylen-diamintriessigsäure und Polyalkylen-polyamin-N-polycarbonsäuren. Als Beispiele für Di- und Polyphosphonsäuren seiengenannt: Methylendiphosphonsäure, 1-Hydroxyethan-1,1-diphosphonsäure, Propan-1,2,3-triphosphonsäure, Butan-1,2,3,4-tetraphosphonsäure, Polyvinylphosphonsäure, Mischpolymerisate aus Vinylphosphonsäure und Acrylsäure, Ethan-1,2,dicarboxy-1,2-diphosphonsäure, Ethan-1,2-dicarboxy-1,2-dihydroxy-diphosphonsäure, Phosphonobernsteinsäure, 1-Aminoethan-1,1-diphosphonsäure, Aminotri-(methylenphosphonsäure), Methyl-amino- oder Ethylenamino-di-(methylenphosphonsäure) sowie Ethylendiamin-tetra-(methylenphosphonsäure).

In jüngerer Zeit sind in der Literatur verschiedenste, meist N- oder P-freie Carbon- und Polycarbonsäuren als Gerüstsubstanzen vorgeschlagen worden, wobei es sich vielfach, wenn auch nicht ausschließlich, um Carboxylgruppen enthaltende Polymerisate handelt. Eine große Zahl dieser Carbon- und Polycarbonsäuren besitzen ein Komplexbildungsvermögen für Calcium. Hierzu gehören z.B. Gluconsäure, Citronensäure, Weinsäure, Benzolhexacarbonsäure, Tetrahydrofurantetracarbonsäure usw.

Da Reinigungsmittel für den Haushalt im allgemeinen fast neutral bis schwach alkalisch eingestellt sind, d.h. ihre wäßrigen Gebrauchslösungen bei Anwendungskonzentrationen von 2 - 20, vorzugsweise von 5 - 15 g/l Wasser oder wäßriger Lösung einen pH-Wert im Bereich von 6 - 11, vorzugsweise 7,0 - 10,5, besitzen, kann zur Regulierung des pH-Wertes ein Zusatz saurer oder alkalischer Komponenten erforderlich sein.

Als saure Substanzen eignen sich übliche anorganische oder organische Säuren oder saure Salze, wie beispielsweise Salzsäure, Schwefelsäure, Bisulfate der Alkalien, Amidosulfonsäure, Phosphorsäure oder andere Säuren des Phosphors, insbesondere die anhydrischen Säuren des Phosphors bzw. deren saure Salze oder deren sauer reagierende feste Verbindungen mit Harnstoff oder anderen niederen Carbonsäureamiden, Teilamide der Phosphorsäuren oder anhydrischen Phosphorsäure, Gluconsäure, Citronensäure, Weinsäure, Milchsäure und dergleichen.

Sofern der Gehalt an alkalischen Gerüstsubstanzen nicht zur Regulierung des pH-Wertes ausreicht, können auch noch alkalisch wirkende organische oder anorganische Verbindungen wie Alkanolamine, nämlich Mono-, Di- oder Triethanolamin oder Ammoniak zugesetzt werden.

Außerdem kann man an sich bekannte Lösungsvermittler einarbeiten, wozu außer den wasserlöslichen organischen Lösungsmitteln wie insbesondere niedermolekularen aliphatischen Alkoholen mit 1 - 4 Kohlenstoffatomen auch die sogenannten hydrotropen Stoffe vom Typ der niederen Alkylarylsulfonate beispielsweise Toluol-, Xylol- oder Cumolsulfonat gehören. Sie können auch in Form ihrer Natrium- und/oder Kalium- und/oder Alkylaminosalze vorliegen. Als Lösungsvermittler sind weiterhin wasserlösliche organische Lösungsmittel verwendbar, insbesondere solche mit Siedepunkten oberhalb von 75 °C wie beispielsweise die Ether aus gleich- oder verschiedenartigen mehrwertigen Alkoholen oder die Teilether aus mehrwertigen Alkoholen. Hierzu gehören beispielsweise Di- oder Triethylenglycolpolyglycerine sowie die Teilether aus Ethylenglycol, Propylenglycol, Butylenglycol oder Glycerin mit aliphatischen, 1 - 4 Kohlenstoffatome im Molekül enthaltenden einwertigen Alkoholen.

Als wasserlösliche oder mit Wasser emulgierbare organische Lösungsmittel kommen auch Ketone, wie Aceton, Methylethylketon sowie aliphatische, cycloaliphatische und aromatische Kohlenwasserstoffe, ferner die Terpenalkohole in Betracht.

Zur Regulierung der Viskosität empfiehlt sich gegebenenfalls ein Zusatz von höheren Polyglycolethern mit Molgewichten bis etwa 600 oder Polyglycerin. Weiterhin empfiehlt sich zur Regulierung der Viskosität ein Zusatz an Natriumchlorid und/oder Harnstoff.

Außerdem können die beanspruchten Mittel Zusätze an Farb- und Duftstoffen, Konservierungsmitteln und gewünschtenfalls auch antimikrobiell wirksamen Mitteln beliebiger Art enthalten.

Als zu verwendende antimikrobielle Wirkstoffe kommen solche Verbindungen in Betracht, die in den erfindungsgemäßen flüssigen Mitteln stabil und wirksam sind.

Brauchbare antimikrobielle Wirkstoffe sind die sowohl durch Brom als auch durch die Nitrogruppe substituierten niederen Alkohole bzw. Diole mit 3 - 5 Kohlenstoffatomen wie z.B. die Verbindungen 2-Brom-2-nitropropandiol-1,3, 1-Brom-1-nitro-3,3,3-trichlorpropanol, 2,2-Brom-2-nitro-butanol-1.

Ferner eignen sich auch Bis-diguanide wie z.B. das 1,6-Bis-(p-chlorphenyl-diguanido)-hexan in der Form des Hydrochlorids, Acetats oder Gluconats sowie auch N,N'-disubstituierte 2-Thion-tetrahydro-1,3,5-thiadiazine wie z.B. das 3,5-Dimethyl-, 3,5-Diallyl-, 3-Benzyl-5-5methyl- und insbesondere das 3-Benzyl-5-carboxymethyl-tetrahydro-1,3,5-thiadiazin als zusätzliche antimikrobielle Wirkstoffe.

Es können auch Formaldehyd-Aminoalkohol-Kondensationsprodukte zum Einsatz kommen. Die Produkte werden durch Umsetzung einer wäßrigen Lösung von Formaldehyd mit Aminoalkoholen, z.B. 2-Aminoethanol, 1-Amino-2-propanol, 2-Aminoiso-butanol, 2(2'-Aminoethyl)-aminoethanol hergestellt.

Darüber hinaus kann es für weitere Anwendungsbereiche vorteilhaft sein, zusätzlich noch weitere antimikrobiell wirksame Substanzen etwa vom Typ der quaternären Ammoniumverbindungen, beispielsweise ein Benzylalkyldimethylammoniumchlorid zuzusetzen.

### Versuche

Zum Nachweis der Vorteile der erfindungsgemäßen gegenüber den bekannten Reinigungsmitteln für harte Oberflächen wurden Vergleiche hinsichtlich ihres Reinigungsvermögens angestellt.

Zur Prüfung des Reinigungsvermögen diente die unten nach "Seifen-öle-Fette-Wachse", 112, 371, (1986) beschriebene Testmethode, die sehr gut reproduzierbare Ergebnisse liefert. Danach wurde das zu prüfende Reinigungsmittel auf eine künstlich angeschmutzte Kunststoffoberfläche gegeben. Als künstliche Anschmutzung für die verdünnte Anwendung des Reinigungmittels wurde ein Gemisch aus Ruß, Maschinenöl, Triglycerid gesättigter Fettsäuren und niedersiedendem aliphatischen Kohlenwasserstoff verwendet. Bei konzentrierter Reinigungsmittel anwendung wurde als Testanschmutzung eine Mischung aus Vaseline(R), Fettsäureglycerinestern und Pigmenten eingesetzt. Die Testfläche von 26 x 28 cm wurde mit Hilfe eines Flächenstreichers gleichmäßig mit 2 g der künstlichen Anschmutzung beschichtet.

Ein Kunststoffschwamm wurde jeweils mit 10 ml der zu prüfenden 0,1 gew.-%-igen Reinigungsmittellösung getränkt und mechanisch auf der ebenfalls mit 10 ml der zu prüfenden Reinigungsmittel lösung beschichteten Testfläche bewegt. Bei 10 gew.-%igen Reinigungsmittellösungen wurde nur die Testfläche mit 10 ml dieser Reinigungsmittellösung beschichtet. Nach 10 Wischbewegungen wurde die gereinigte Testfläche unter fließendes Wasser gehalten und der lose sitzende Schmutz entfernt. Die Reinigungswirkung, d.h., der Weißgrad der so gereinigten Kunststoffoberfläche wurde mit einem Farb-Differenz-Meßgerät "Microcolor" (Dr. B. Lange) gemessen. Als Weiß-Standard diente die saubere weiße Kunststoffoberfläche.

Da bei der Messung der sauberen Oberfläche auf 100 % eingestellt und die angeschmutzte Fläche mit 0 angezeigt wurde, waren die abgelesenen Werte bei den gereinigten Kunststoff-Flächen mit dem Prozentgehalt Reinigungsvermögen (% RV) gleichzusetzen. Bei den nachstehenden Versuchen sind die angegebenen % RV-Werte die nach dieser Methode ermittelten Werte für das Reinigungsvermögen der untersuchten Reinigungsmittel. Sie stellen jeweils Mittelwerte aus 3fachen Bestimmungen dar.

Die Meßwerte wurde in Relation zum Reinigungsergebnis einer als Standard benutzten Tensidlösung gesetzt:$\frac{\text{Meßwerte Probe ·100}}{\text{Meßwert Standard}} \text{= %RV relativ}$

Als Standard diente eine Lösung aus:
8 % C_{12/14}-Fettalkohol umgesetzt mit 6 Mol Ethylenoxid (EO), 2 % C_{12/14}-Fettalkoholethersulfat mit 2 EO, 2 % Na-Gluconat, 0,5 % NaHCO₃, 2 % Cumolsulfonat, Rest destilliertes Wasser. Bei der verdünnten Anwendung wurden entsprechend 0,1 Gew.-% AS-Tensid und bei der konzentrierten Anwendung 10 Gew.-% AS-Tensid eingesetzt. Es zeigte sich, daß die Reinigungsleistung von tensidhaltigen Reinigerformulierungen durch den Zusatz von geringen Anteilen der erfindungsgemäßen Verbindungen signifikant erhöht werden kann.

### Bestimmung der Grenzviskosität:

Die Grenzviskosität wird gemäß der in B. Vollmert: "Grundriß der makromolekularen Chemie", Band III, Seite 55 ff, E. Vollmert Verlag, Karlsruhe 1988 beschriebenen Methode bestimmt. Bei Co-Polymeren, die ionische Gruppen enthalten, nimmt die spezifische Viskosität bei hohen Konzentrationen proportional mit der Konzentration zu, während bei niedrigen Konzentrationen die Viskosität mit steigender Konzentration abnehmen kann. Die Grenzviskositäten dieser Co-Polymeren werden mit Hilfe von Diagrammen, in denen auf der Abzisse die Konzentration und auf der Ordinate die spezifische Viskosität aufgetragen ist, durch Extrapolation des bei hohen Konzentrationen linear ansteigenden Teils auf die Konzentration 0 ermittelt.

### Beispiele

Herstellung einiger der erfindungsgemäß eingesetzten Co-Polymeren.

### Beispiel A

In einem 1 1 Dreihalskolben mit Rührer, Rückflußkühler, Innenthermometer, Stickstoffeinleitung und Tropftrichter wurden

| | |
|---|---|
| 55 g | Ethylacrylat |
| 35 g | Methacrylsäure |
| 10 g | Acrylsäure |
| 8,3 g | C₁₄-Fettalkohol x 10 EO-Sulfat, Na-Salz, 30 % in H₂O |
| 8,3 g | Nonylphenol x 9,5 EO-Sulfosuccinat, Na-Salz, 30 % in H₂O |
| 0,1 g | t-Butylhydroperoxid |
| 378 g | destilliertes Wasser |

gegeben. Unter Rühren wurde das Gemisch durch Evakuieren und Belüften mit Stickstoff von Sauerstoff befreit. Das Gemisch wurde auf 25 °C erwärmt. Bei dieser Temperatur wurden 130 mg Na-Formaldehydsulfoxylat, gelöst in 3 ml H₂O, durch den Tropftrichter zugegeben. Die Polymerisation setzte spontan ein. Dabei stieg die Temperatur auf 55 °C an. Man erhielt eine koagulatfreie, feinteilige Emulsion mit 20 Gew.-% Polymergehalt. Das Co-Polymer hat eine Grenzviskosität [n] von 455 ml·g⁻¹, bestimmt in THF bei 20 °C.

### Beispiel B

Verfahren wie Beispiel A, anstelle des Nonylphenol-Sulfosuccinats wurde jedoch 8,3 g eines C₁₀-Fettalkohols x 6 EO-Sulfosuccinats eingesetzt. Grenzviskosität [n] in THF bei 20 °C: 525 ml·g⁻¹.

### Beispiel C

Verfahren wie Beispiel A, anstelle von Ethylacrylat wurden 55 g Ethylmethacrylat eingesetzt. Grenzviskosität [n] in THF bei 20 °C: 460 ml·g⁻¹.

Der pH-Wert der Formulierungen war je nach Bedarf entweder mit Natronlauge oder mit Citronensäure auf 7,0 eingestellt worden.

### Beispiel 1

### Rezepturen:

Die Mengenangaben beziehen sich auf Gew.-% des reinen Wirkstoffs. Die in der Tabelle verwendeten Abkürzungen haben folgende Bedeutung:
- ABS:: C_{10/13}-Alkylbenzolfulfonat, Na-Salz
- Niotensid:: Umsetzungsprodukt von C_{12/14}-Alkylepoxid + Ethylenglycol + 10 mol EO
- FAS:: C_{12/14}-Fettalkoholsulfat, Na-Salz
- FAEOS:: C_{12/14}-Fettalkoholethersulfat mit ca. 2 EO, Na-Salz
rel. RV (verd.): Reinigungsvermögen bei verdünnter Anwendung rel. RV (konz.): Reinigungsvermögen bei konzentrierter Anwendung Die Ergebnisse zeigen, daß die Reinigungsleistung durch Zusatz von geringen Mengen des erfindungsgemäßen Co-Polymerisats verstärkt werden kann.

### Beispiel 2

### Rezepturen:

Die Mengenangaben beziehen sich auf Gew.-% des reinen Wirkstoffs. Die in der Tabelle verwendeten Abkürzungen sind im Beispiel 1 erklärt. Die Rezepturen 7 bis 12 zeigen in Verbindung mit den Rezepturen 1 - 6, daß die reinigungsverstärkende Wirkung des Polyacrylats unabhängig von der Wahl des Emulgators ist.

### Beispiel 3

### Rezepturen:

Die Rezeptur 13 entspricht der Zusammensetzung eines handelsüblichen Haushaltsreinigers. Die Leistung dieses Reinigers kann, wie es in Rezeptur 14 gezeigt werden konnte, durch Zusatz eines geringen Anteils hochmolekularen Polyacrylats stark verbessert werden.

### Beispiel 4

In einer Informationsbroschüre über Polymere und Dispergiermittel von BASF ist beschrieben, daß Polyacrylate vom Sokalan^{(R)}CP/PA-Typ auch in technischen Reinigern Anwendung finden. Sie verstärken aufgrund ihrer ausgeprägten dispergierenden Eigenschaften die Reinigungswirkung.

### Rezepturen:

### Rezepturen:

Die Mengenangaben beziehen sich auf Gew.-% des reinen Wirkstoffs. Die in den Tabellen verwendeten Abkürzungen haben folgende Bedeutung:
- FAS:: C_{12/14}-Fettalkoholsulfat, Na-Salz
- FAEOS:: C_{12/14}-Fettalkoholethersulfat mit ca. 2 EO, Na-Salz
- Polymer 1:: Polymerisat aus Maleinsäure und Acrylsäure, mittleres MG ca. 70000 (Sokalan^{(R)}CP5)
- Polymer 2:: Polymerisat auf Acrylsäurebasis, mittleres MG ca. 100000 (Schlichte^{(R)} S)
- rel. RV(1):: Reinigungsvermögen bei verdünnter Anwendung in %
- rel. RV(2):: Reinigungsvermögen bei konzentrierter Anwendung in %
Bei den Rezepturen 16 - 28 wurden statt der erfindungsgemäßen Verbindungen die kommerziell erhältlichen Polyacrylate Polymer 1 (Sokalan^{(R)} CP5) bzw. Polymer 2 (Schlichte^{(R)} S) eingesetzt. Die Ergebnisse zeigen, daß diese Polyacrylate bei kleinen Einsatzmengen keinen reinigungsverstärkenden Effekt aufweisen. Deshalb ist die reinigungsverstärkende Wirkung der erfindungsgemäßen Verbindungen als überraschend anzusehen.

### Beispiel 5

Die Wirkung von hochmolekularem Polyethylenoxid als Reinigungsverstärker in tensidhaltigen Formulierungen ist in den deutschen Patentschriften 28 40 463 und 28 40 464 beschrieben.

Die unten aufgeführten Rezepturen 29 - 40 zeigen, daß die Reinigungsleistung einer polyethylenoxidhaltigen Rahmenrezeptur durch Zusatz der erfindungsgemäßen Verbindung noch weiter verstärkt werden kann.

### Rezepturen:

Die Mengenangaben beziehen sich auf Gew.-% des reinen Wirkstoffs. Die in der Tabelle verwendeten Abkürzungen haben folgende Bedeutung:
- FAS:: C_{12/14}-Fettalkoholsulfat, Na-Salz
- FAEOS:: C_{12/14}-Fettalkoholethersulfat mit ca. 2 EO, Na-Salz
- Polymer 3:: Polyethylenoxid mittleres Molekulargewicht ca. 600000
- rel. RV (verd.):: Reinigungsvermögen bei verdünnter Anwendung
- rel. RV (konz.):: Reinigungsvermögen bei konzentrierter Anwendung

### Beispiel 6

Formulierungen mit den erfindungsgemäßen Verbindungen lassen sich auch als Sprühreiniger verwenden.

Die erfindungsgemäßen Verbindungen können auch in Reinigerkonzentraten z.B. 1 + 3 Verdünnungskonzentrate eingearbeitet werden.

## Patentansprüche

1. Flüssige Reinigungsmittel für harte Oberflächen auf Basis vorzugsweise wäßriger Lösungen von Tensiden, Reinigungsverstärkern, gegebenenfalls Gerüstsubstanzen, wasserlöslichen Lösungsmitteln oder Lösungsvermittlern sowie sonstigen üblichen Bestandteilen derartiger Mittel, dadurch gekennzeichnet, daß es als Reinigungsverstärker 0,001 bis 0,2 Gew.-%. praktish unvernetzte Co-Polymere aus 80 bis 20, vorzugsweise 60 bis 40 Gew.-% Estern der Acryl- und/oder Methacrylsäure mit bis 4, insbesondere 1 bis 2 Kohlenstoffatomen im Alkoholrest und b) 20 bis 80, vorzugsweise 40 bis 60 Gew.-% Acryl- und/oder Methacrylsäure mit einer Grenzviskosität [n] ≥ 400 ml g⁻¹, bestimmt in THF bei 20 °C, enthält und daß weiterhin das Verhältnis der Gesamttensidmenge zu den Polymeren mindestens 10 : 1 beträgt.

2. Reinigungsmittel nach Anspruch 1, dadurch gekennzeichnet, daß die Co-Polymeren aus 55 Gew.-% Ethylacrylat, 35 Gew.-% Methacrylsäure und 10 Gew.-% Acrylsäure bestehen und eine Grenzviskosität [n] ≥ 400 ml·g⁻¹, bestimmt in THF bei 20 °C, aufweisen.

3. Reinigungsmittel nach Anspruch 1 oder 2, dadurch gekennzeichnet, daß sie 0,05 bis 40, vorzugsweise 5 bis 30 Gew.-% an Tensiden und Tensidgemischen, 0 bis 10, vorzugsweise 1 bis 6 Gew.-% an organischen und/oder anorganischen Gerüstsubstanzen, 0,001 bis 0,2 Gew.-% an Reinigungsverstärkern, sowie bis zu insgesamt 100 Gew.-% Gesamtgewicht sonstiger üblicher Bestandteile und Mengen derartiger Mittel und Wasser enthalten.

## Claims

1. A liquid cleaner for hard surfaces based on preferably aqueous solutions of surfactants, detergency boosters, optionally builders, water-soluble solvents or solubilizers and other typical constituents of such cleaners, characterized in that it contains 0.001 to 0.2 % by weight of practically uncrosslinked copolymers of 80 to 20 and preferably 60 to 40 % by weight of esters of acrylic and/or methacrylic acid containing 1 to 4 and more particularly 1 to 2 carbon atoms in the alcohol component and b) 20 to 80 and preferably 40 to 60 % by weight of acrylic acid and/or methacrylic acid with an intrinsic viscosity [η] of ≥ 400 ml g⁻¹, as determined in THF at 20 °C, as the detergency booster with the proviso that the ratio of surfactants to polymers is at least 10:1.

2. A cleaner as claimed in claims 1 to 2, characterized in that the copolymers consist of 55 % by weight of ethyl acrylate, 35 % by weight of methacrylic acid and 10 % by weight of acrylic acid and have an intrinsic viscosity [η] of ≥ 200 and preferably ≥ 400 ml ·g⁻¹, as determined in THF at 20 °C.

3. A cleaner as claimed in claims 1 to 2, characterized in that it contains 0.05 to 40 % by weight and preferably 5 to 30 % weight of surfactants and surfactant mixtures, 0 to 10 % by weight and preferably 1 to 6 % by weight of organic and/or inorganic builders, 0.001 to 0.2 % by weight of detergency boosters and up to a total of 100 % by weight, based on the total weight, of other typical constituents and quantities of such cleaners and water.

## Revendications

1. Produits de nettoyage liquides pour surfaces dures à base de préférence de solutions aqueuses de tensioactifs, des renforçateurs de nettoyage, le cas échéant de substances de structure, de solvants solubles dans l'eau ou d'agents de solubilisation ainsi que d'autres composants usuels dans de tels produits,
caractérisés en ce qu'
on utilise comme renforçateur de nettoyage 0,001 à 0,2 % en poids de copolymères pratiquement non réticulés a) de 80 à 20, de préférence 60 à 40 % d'esters d'acide acrylique et/ou méthacrylique avec de 1 à 4, notamment de 1 à 2 atomes de carbone dans le radical alcool et b) de 20 à 80, de préférence de 40 à 60 % en poids d'acide acrylique et/ou méthacrylique avec une viscosité limite [η] ≥ 400 ml g⁻¹ déterminée dans du THF à 20°C et qu'en outre le rapport de la quantité totale des tensioactifs aux polymères est au moins 10:1.

2. Produits de nettoyage selon la revendication 1,
caractérisés en ce que
les copolymères sont constitués de 55 % en poids d'acrylate d'éthyle, 35 % en poids d'acide méthacrylique et 10 % en poids d'acide acrylique et présentent une viscosité limite [η] ≥ 400 ml g⁻¹ déterminée dans du THF à 20°C.

3. Produits de nettoyage selon la revendication 1 ou 2,
caractérisés en ce qu'
ils contiennent 0,05 à 40 de préférence 5 à 30 % en poids de tensioactifs et de mélanges de tensioactifs, 0 à 10, de préférence 1 à 6 % en poids de substance de structure organiques et/ou minérales, 0,001 à 0,2 % en poids de renforçateurs de nettoyage ainsi que jusqu'à un total de 100 % en poids d'autres composants et quantités usuels de tels produits et de l'eau.
